# EUROPÄISCHE PATENTSCHRIFT

(11) **EP 0 257 366 B1**
(45) Veröffentlichungstag und Bekanntmachung des Hinweises auf die Patenterteilung: **15.04.1992**
(21) Anmeldenummer: 87111208.2
(22) Anmeldetag: 04.08.1987
(51) Int. Cl.: B65H 9/14, B41F 21/06

(54) **Vorrichtung zur registerhaltigen Anlage eines Bogens im Anlegeblech einer Rotationsdruckmaschine**
Device for the registered positioning of a sheet on the feedboard of a rotary printing press
Dispositif pour marger en position correcte une feuille sur la table de marge d'une presse rotative

(30) Priorität: 27.08.1986 DE 3629080
(43) Veröffentlichungstag der Anmeldung: 02.03.1988
(73) Patentinhaber: M.A.N.-ROLAND Druckmaschinen Aktiengesellschaft, 63012 Offenbach (DE)
(72) Erfinder: Simeth, Claus, D-6050 Offenbach/Main (DE)
(74) Vertreter: Marek, Joachim, Dipl.-Ing.

(56) Entgegenhaltungen:
- DD-A- 128 414
- DE-A- 2 313 150
- DE-B- 1 152 707
- DE-C- 964 146
- DE-C- 2 330 484
- US-A- 2 160 906
- US-A- 2 285 076

## Beschreibung

Die Erfindung betrifft eine Vorrichtung zur registerhaltigen Anlage eines Bogens im Anlegeblech einer Bogenrotationsdruckmaschine nach dem Oberbegriff des ersten Anspruches.

Saugrollen oder dgl. in Bogenlaufrichtung gesehen vor und in der Nähe von Vordermarken in Ausschnitten des Anlegebleches mit ortsfester Achse, d.h. starr angeordnet, sind an sich bekannt, z.B. aus DE-PS 1 152 707, DE-PS 2 330 484, DD-PS 128 414. Mit derartigen Saugrollen kann zwar ein nachfolgender unterer Bogen einer Bogenstaffel unter Saugwirkung gefördert und verlangsamt, ausgerichtet, nach unten gezogen werden, jedoch nicht der andere, abziehende obere Bogen nach oben gedrückt bzw. oben gehalten werden. Dies ist aber für eine sichere Trennung gestaffelt der Druckmaschine zugeführter stark aneinander haftender Bogen erforderlich.

Aus der US-A-2 160 906 ist es bereits bekannt, durch unter dem Anlegetisch angeordnete Sauger die Vereinzelung von überlappend zugeführten Bogen zu unterstützen.

Es ist Aufgabe der Erfindung, bei einer Vorrichtung genannter Art die registerhaltige Zufuhr des Bogens nach dem Anlegetisch im Bereich der Anlage bei hohen Maschinengeschwindigkeiten sowie ein exaktes Anlegen der Bogenvorderkante an den Vordermarken bei einwandfreier Trennung stark haftender, aufeinander liegender Bogen zu ermöglichen.

Die Lösung der gestellten Aufgabe wird bei einer Vorrichtung der eingangs genannten Art durch die im Anspruch 1 genannten kennzeichnenden Merkmale erreicht. Weiterbildungen der Erfindung ergeben sich aus den Unteransprüchen.

Der Vorteil der Erfindung besteht darin, daß nicht nur eine Relativbewegung zwischen dem Bändertranport am Anlegetisch und der Vorrichtung zur registerhaltigen Anlage des Bogens im Anlegeblech und somit dem unteren nachfolgenden Bogen verhindert wird, sondern es wird bevor der nachfolgende Bogen in die Abdeckmittel aufweisenden Vordermarken eingeführt ist, der abziehende Bogen zur Trennung vom unteren nachfolgenden Bogen nach oben gedrückt bzw. oben gehalten, wodurch eine sichere Trennung der beiden Bogen auch bei hohen Maschinengeschwindigkeiten in Verbindung mit einer einwandfreien Bogenanlage erreichbar ist. Gemäß einer besonders vorteilhaften Ausbildung der Erfindung kann durch Kombination von starren Saugrollen und hin- und herschwingenden Saugrollen mit einer Entionisierungsvorrichtung die Trennung beider aufeinander folgender Bogen weiter verbessert werden.

Nachfolgend wird die Erfindung anhand einer schematischen Zeichnung in Ausführungsbeispielen näher beschrieben.

Es zeigt:
- Fig. 1: einen Längsschnitt durch Anlage und Anlegetisch in einer ersten Ausführung,
- Fig. 2: eine Draufsicht auf Fig. 1,
- Fig. 3: einen Längsschnitt durch Anlage und Anlegetisch in einer zweiten Ausführung, schematisch.

Gemäß Fig. 1 und 2 sind um eine Welle 19 hin- und herschwingende Saugrollen 1 in Ausschnitten 2 des Anlegebleches 3 in Bogenlaufrichtung gesehen vor und in der Nähe der Vordermaken 4 angeordnet. Die hin- und herschwingenden Saugrollen 1 werden mit Bändergeschwindigkeit angetrieben, so daß sie immer exakt diese Geschwindigkeit laufen. Hierzu sind sie über ein Zugmittelgetriebe 12, z.B. einen Zahnriementrieb funktionell mit dem Antrieb der Bänder 5 verbunden. Dadurch treten keine schädlichen Reibungskräfte zwischen den hin- und herschwingenden Saugrollen 1 und dem nachfolgenden unteren Bogen 6 bei der registerhaltigen Zufuhr des Bogens nach dem Anlegetisch im Bereich der Anlage auf. Das Getriebe kann auch so ausgelegt werden, daß es gesperrt werden kann, um auftretenden Bandschlupf bzw. Antriebsverluste auszugleichen.

Es wird ferner als bekannt vorausgesetzt und nicht näher beschrieben, daß die den Anlegemarken einer Druckmaschine oder dgl. Maschine zuzuführenden Bogen mit einer der Papierqualität und Bogengröße zuträglichen Fördergeschwindigkeit und mit einem gewissen Bogenabstand gefördert, verzögert oder sogar für eine bestimmte Zeit zum Stillstand gebracht werden können, um eine sichere Ausrichtung an den Vorder- und Seitenmarken für den Bogen zu erreichen. Zur Bewältigung dieser Aufgabe sind eine Anzahl nicht beschriebener Bogenverlangsamungseinrichtungen geeignet, die mit einem bestimmten Aufwand an Maschinenelementen, z.B. elliptischen Rädern, Nocken, Kurven, schwingenden Rädergetrieben und dgl. arbeiten.

Die hin- und herschwingenden Saugrollen 1 werden entsprechend dem Bogenformat hintereinander angeordnet. Jeder Vordermarke 4 ist jeweils eine hin- und herschwingende Saugrolle 1 oder ein entsprechendes Saugrollenpaar zugeordnet. Die hin- und herschwingende Saugrollen 1 sind dabei auf einer Welle 7 befestigt und in einem zweiarmigen Hebel 8 sowie einem einarmigen Hebel 9 um eine weitere Welle 19 in der Anlage schwenkbar gelagert antreibbar. Der zweite Hebel 9 steht über eine Rolle 10 mit einem drehbaren Exzenter 11 in Verbindung. Die Schwenkbewegung wird über dieses Getriebe 8, 10, 11 kurvengesteuert, wobei Hub und Einsatzbeginn der Schwenkbewegung in bekannter Weise durch entsprechende Verstellung des Exzenters 11 einstellbar sein können, z.B. auf unterschiedliche Bogen formate oder Papierqualitäten. Dadurch kann ein definiertes Schwenken aus der gehobenen in eine gesenkte gestrichelt gezeichnete Stellung, d.h. nach vorn und außerdem wieder zurück in die Ausgangslage erfolgen. Die Hubbewegung beginnt dabei so rechtzeitig und wird durch die Kurvenform derart gesteuert, daß der vom oberen abziehenden Bogen 13 zunächst durch dessen Anheben und Halten oberhalb der Ebene des Anlegebleches getrennte untere Bogen 6 möglichst ungehindert in die Vordermarken 4 gelangen kann, indem zugleich ein kleiner Transport durch zeitgerechtes Ansaugen des unteren Bogens 6 in Richtung der Vordermarken 4 bei der Abwärtsbewegung der hin- und herschwingenden Saugrollen 1 und somit eine Straffung dieses Bogens 6 beim Einführen unter die Abdeckmittel der Vordermarken stattfindet. Der abziehende obere Bogen 13 legt sich spätestens beim Anstoßen des nachfolgenden unteren Bogens 6 an die Vordermarken 4 wieder auf den Bogen 6 auf, wodurch dieser vom sich senkenden Bogen 13 zusätzlich glatt gestrichen wird.

Die hin- und herschwingenden Saugrollen 1 sind am Umfang mit Saugdüsen 24 oder dgl. Bohrungen in bekannter Weise versehen, durch die der dem oberen abziehenden Bogen 13 nachfolgende untere Bogen 6 unter Drehung der hin- und herschwingenden Saugrollen 1 mitgenommen wird. Deren Oberfläche ist so gewählt, daß sie für alle Papiere den gleichen Reibungskoeffizienten besitzen. Der Ansaugpunkt wird so gewählt, daß beim Absenken der hin- und herschwingenden Saugrollen 1 aus dem oberen Umkehrpunkt der untere nachfolgende Bogen 6 zunächst auf die Saugdüsen 24 aufläuft und diese teilweise überdeckt. Sobald die Saugdüsen 24 der hin- und herschwingenden Saugrollen 1 sich auf die Ebene des Anlegetisches abgesenkt haben, wird die Saugluft zugeschaltet.

Die zeitliche Steuerung der Saugluft der hin- und herschwingenden Saugrollen 1 erfolgt dabei in bekannter Weise durch Ventile 14, die zwischen einer nicht gezeichneten Saugluftquelle und Saugluftkammern 15 liegen, die sich z.B. innerhalb der hin- und herschwingenden Saugrollen 1 befinden können. Die zeitliche Steuerung der Saugluft kann aber abweichend davon z.B. auch über ein Drehschieberventil mit Fremdluftbohrung für schnellen Unterdruckabbau oder dgl. erfolgen, das auf einer nicht dargestellten Welle einer pneumatischen Seitenmarke 16 montiert werden kann.

Die Höhe des Unterdruckes kann von Hand oder motorisch über ein nicht gezeichnetes Regelventil in bekannter Weise verstellt werden.

Die Ventile 14 werden taktmäßig nur solange beaufschlagt, daß sobald der nachfolgende untere Bogen 6 unter den Vordermarken 4 liegt, der Unterdruck stark reduziert bzw. auf Null gebracht werden kann.

Dies hat den Vorteil, daß für den seitlichen Ausrichtevorgang an der pneumatischen Seitenmarke 16 keine erhöhten Reibkräfte auf dem Anlegetisch auftreten, jedoch ein leichter Transport in Richtung der Vordermarken 4 noch vorhanden ist.

In Fig. 3 ist eine besonders vorteilhafte Ausführung der Erfindung schematisch dargestellt. Vor den hin- und herschwingenden Saugrollen 1 sind hier über die ganze Bogenbreite verteilt zusätzlich starre Saugrollen 17 parallel angeordnet. Der Zahnriemenantrieb 12 der hin- und herschwingenden Saugrollen 1 erfolgt dabei über den Drehpunkt 20 der starren Saugrollen 17. Die Schwenkbewegung der Hubsaugrollen 1 ist mittels Exzentertrieb über einen im Drehpunkt 20 schwenkbar gelagerten doppelarmigen Hebel 22, die Rolle 10 sowie den verstellbaren Exzenter 11 steuerbar. Die zeitliche Steuerung der Saugluft erfolgt derart, daß die Saugdüsen 24 der starren Saugrolle 17 den nachfolgenden unteren Bogen 6 bereits frühzeitig ansaugen. Zwischen den hin- und herschwingenden Saugrollen 1 und den starren Saugrollen 17 ist zusätzlich eine Entionisierungsvorrichtung 18 eingebaut. Die Entionisierungsvorrichtung 18 ist so geschaltet, daß eine ständige Entladung stattfindet. Derartige Entionisierungsvorrichtungen sind an sich bekannt und werden deshalb nicht näher beschrieben.

Parallel zur ständigen Entlastung der Entionisierungsvorrichtung 18 wird getaktet Luft zwischen den abziehenden oberen Bogen 13 und den nachfolgenden unteren Bogen 6 geblasen. Der Strahlwinkel ist so gewählt, daß der gerichtete Luftstrahl den abziehenden oberen Bogen bereits frühzeitig abhebt und von ihm reflektiert wird, ohne daß der bekannte Bernoulli-Effekt zwischen beiden Bogen 6, 13 auftritt. Kurz bevor der nachfolgende untere Bogen 6 Blasluftdüsen 21 der Entionisierungsvorrichtung 18 abdeckt, wird die Blasluft über ein Ventil 23 abgeschaltet.

Sollte die elektrostatische Aufladung so hoch sein, daß der nachfolgende untere Bogen 6 nach dem Passieren der starren Saugrolle 17 wieder an den abziehenden oberen Bogen 13 springt, fangen die hin- und herschwingenden Saugrollen 1 das freie Bogenteil und ziehen es nach unten. Der weitere Bogentransport erfolgt in gleicher Weise wie bereits vorstehend bei der ersten Ausführungsform der Erfundung beschrieben.

Mit der erfindungsgemäßen Lösung ist es möglich, mehr oder weniger stark aneinander haftende Bögen 6, 13 zu trennen und dabei die registerhaltige Zufuhr des Bogens nach dem Anlegetisch ohne Relativbewegung zwischen dem Bandtransport und der Bogenfangvorrichtung in Verbindung mit der zeitlichen Steuerung der Saugluft mittels der hin- und herschwingenden Saugrollen 1, vorteilhaft kombiniert mit den starren Saug rollen 17 und der Entionisierungsvorrichtung 18 zu gewährleisten.

### Bezugszeichenliste

- 1: hin- und herschwingende Saugrollen
- 2: Ausschnitte
- 3: Anlegeblech
- 4: Vordermarken
- 5: Bänder
- 6: nachfolgender unterer Bogen
- 7: Welle
- 8: zweiarmiger Hebel
- 9: einarmiger Hebel
- 10: Rolle
- 11: Exzenter
- 12: Zahnriementrieb
- 13: abziehender oberer Bogen
- 14: Ventile
- 15: Saugluftkammern
- 16: pneumatische Seitenmarke
- 17: starre Saugrollen
- 18: Entionisierungsvorrichtung
- 19: Welle
- 20: Drehpunkt
- 21: Blasluftdüsen
- 22: doppelarmiger Hebel
- 23: Ventil
- 24: Saugdüsen

## Patentansprüche

1. Vorrichtung zur registerhaltigen Anlage eines in überlappender Formation zugeführten Bogens (13, 6), die unter einem Anlegetisch (3) vor Vordermarken (4) einer Bogenrotationsdruckmaschine angeordnet ist und in Bogenlaufrichtung gesehen vor und in Nähe der Vordermarken (4) Saugrollen (1) mit Saugdüsen (24) aufweist, denen zeitlich gesteuert Saugluft zuführbar ist, die im Unterdruck regelbar ist,
**dadurch gekennzeichnet,**
daß
- die Saugrollen (1) unterhalb der Bogen zwischen einem unteren und oberen Umkehrpunkt in und gegen die Bogenlaufrichtung über die Ebene des Anlegetisches (3) schwenkbar sind,
- die Schwenkbewegung so steuerbar ist, daß auf den abziehenden Bogen (13) eine Hubwirkung ausübbar ist,
- die Saugluft zur Erfassung des unteren nachfolgenden Bogens (6) im näheren Bereich des unteren Umkehrpunkts zuschaltbar ist und
- die Saugrollen (1) mit der Geschwindigkeit endlos umlaufender Bänder (5) des Anlegetisches über ein Zugmittelgetriebe (12) oder dergleichen antreibbar sind.

2. Vorrichtung nach Anspruch 1,
**dadurch gekennzeichnet**,
daß in Bogenlaufrichtung gesehen vor und in der Nähe der hin- und herschwingenden Saugrollen (1) starre Saugrollen (17) angeordnet sind, zwischen denen eine Blasluft-Entionisierungsvorrichtung (18) angeordnet ist, daß die hin- und herschwingende Saugrollen (1) und die starren Saugrollen (17) mit der Geschwindigkeit der endlosen Bänder (5) des Anlegetisches mittels Zugmittelgetriebe (12) antreibbar sind und daß getaktet entionisierte Blasluft zwischen den abziehenden oberen Bogen (13) sowie den nächstfolgenden unteren, unter Saugwirkung transportierten Bogen (6) einblasbar ist und zeitlich gesteuert ausschaltbar ist, kurz bevor der nächstfolgende untere Bogen (6) Blasluftdüsen (21) der Blasluft-Entionisierungsvorrichtung (18) überdeckt.

3. Vorrichtung nach Anspruch 1,
**dadurch gekennzeichnet**,
daß der Antrieb der hin- und herschwingenden Saugrollen (1) über den Drehpunkt einer mit ortsfester Achse im Anlegetisch gelagerten Welle (19) erfolgt.

4. Vorrichtung nach Anspruch 2,
**dadurch gekennzeichnet**,
daß der Antrieb der hin- und herschwingenden Saugrollen (1) über den Drehpunkt (20) der starren Saugrollen (17) erfolgt.

5. Vorrichtung nach Anspruch 1 bis 4,
**dadurch gekennzeichnet**,
daß die Schwenkbewegung der hin- und herschwingenden Saugrollen (1) mittels Exzentertrieb (8, 10, 11; 22, 10, 11) im Hub und Einsatzbeginn verstellbar steuerbar ist.

## Claims

1. Device for the registered positioning of a sheet (13, 6) fed in overlapping formation which is arranged below a feed table (3) in front of front lays (4) of a rotary sheet printing press and which has, in front of seen in the direction of sheet running and in the region of, the front lays (4) suction rolls (1) with suction nozzles (24) to which suction can be fed with controlled timing which is adjustable in terms of its reduced pressure,
characterised in that
- the suction rolls (1) are swingable below the sheet between a lower and upper turnround point in and against the direction of sheet running above the plane of the feed table (3)
- the oscillating movement is so controllable that a pulling action can be exerted on the sheet (13) being pulled off
- the suction air can be switched on to grasp the lower following sheet (6) in the nearer region of the lower turnround point and
- the suction rolls (1) can be driven with the speed of endlessly circulating belts (5) of the feed table via an entrainment gear (12) or the like.

2. Device according to Claim 1, characterised in that prior to, seen in the sheet running direction, and in the region of the to and fro oscillating suction rolls (1) fixed suction rolls (17) are arranged between which a blown air deionization device (18) is arranged, that the to and fro oscillating suction rolls (1) and the fixed suction rolls (17) can be driven with the speed of the endless belts (5) of the feed table by means of entrainment drives (12) and that timed deionized blown air can be blown in between the upper sheet (13) being pulled off as well as the next following lower sheet (6) which can be transported under the action of suction and can be switched off controlled in time shortly before the next following lower sheet (6) covers blowing air nozzles (21) of the blown air deionization device (18).

3. Device according to Claim 1, characterised in that the drive to the to and fro oscillating suction rolls (1) takes place via the turning point of a shaft (19) mounted with a fixed position axis in the feed table.

4. Device according to Claim 2, characterised in that the drive of the to and fro oscillating suction rolls (1) takes place via the turning point (20) of the fixed suction rolls (17).

5. Device according to Claims 1 to 4, characterised in that the swinging movement of the to and fro oscillating suction rolls (1) is controllable adjustably in terms of stroke and the commencement of movement by means of an eccentric drive (8, 10, 11; 22, 10, 11).

## Revendications

1. Dispositif pour marger en position correcte une feuille (13, 6) alimentée à partir d'un ensemble de feuilles qui se chevauchent, le dispositif étant monté en-dessous de la table de marge (3) et en amont de taquets de marge avant (4) d'une presse rotative à feuilles, et comportant, en amont des taquets de marge avant (4), en se référant à la direction de déplacement des feuilles, et à proximité de ces taquets, des rouleaux d'aspiration (1) à buses d'aspiration (24) pouvant être sollicitées de manière régulée dans le temps, par de l'air d'aspiration réglable quant à sa dépression,
caractérisé
- en ce que les rouleaux d'aspiration (1), en-dessous des feuilles, peuvent être pivotés au-dessus du plan de la table de marge (3), entre un point d'inversion inférieur et supérieur, dans et à l'encontre de la direction de déplacement des feuilles,
- en ce que le mouvement de pivotement peut être commandé de manière à pouvoir communiquer un mouvement de soulèvement à la feuille (13) entrainée,
- en ce que l'air d'aspiration peut être enclenché à proximité immédiate du point d'inversion inférieur, pour la saisie de la feuille inférieure suivante (6), et
- en ce que les rouleaux d'aspiration peuvent être entraînée à la vitesse de bandes sans fin (5) en révolution de la table de marge, par l'intermédiaire d'une transmission à élément de traction (12) ou analogue.

2. Dispositif selon la revendication 1, caractérisé en ce qu'en amont, en se référant à la direction de déplacement des feuilles, et à proximité des rouleaux d'aspiration (1) animés d'un mouvement oscillant alternatif, sont disposés des rouleaux d'aspiration fixes (17), rouleaux entre-lesquels est disposé un dispositif de désionisation d'air de soufflage (18), en ce que les rouleaux d'aspiration (1) animés d'un mouvement oscillant alternatif et les rouleaux d'aspiration fixes (17) peuvent être entraînés à le vitesse des bandes sans fin (5) de la table de marge, par l'intermédiaire d'une transmission à élément de traction (12), et en ce que de l'air de soufflage désionisé peut être insufflé de manière synchronisée entre la feuille supérieure (13) entraînée et la feuille suivante inférieure (6) transportée sous l'effet de l'aspiration, cette insufflation pouvant être interrompue de manière régulée dans le temps, juste avant que la feuille inférieure suivante (6) recouvre des buses de soufflage d'air (21) du dispositif de désionisation d'air de soufflage (18).

3. Dispositif selon la revendication 1, caractérisé en ce que l'entraînement des rouleaux d'aspiration (1) animés d'un mouvement oscillant alternatif se fait par l'intermédiaire du point de rotation d'un arbre (19) monté avec son axe en position fixe dans la table de marge.

4. Dispositif selon la revendication 2, caractérisé en ce que l'entraînement des rouleaux d'aspiration (1) animés d'un mouvement oscillant alternatif se fait par l'intermédiaire du point de rotation (20) des rouleaux d'aspiration fixee (17).

5. Dispositif selon les revendications 1 à 4, caractérisé en ce que le mouvement de pivotement des rouleaux d,aspiration (1) animés d'un mouvement oscillant alternatif peut être commandé de manière réglable quant à la course et au point d'entrée en action, au moyen d'un système d'entraînement à excentrique (8, 10, 11; 22, 10, 11).
